# EUROPÄISCHE PATENTSCHRIFT

(11) **EP 3 064 661 B1**
(45) Veröffentlichungstag und Bekanntmachung des Hinweises auf die Patenterteilung: **07.11.2018**
(21) Anmeldenummer: 16000518.7
(22) Anmeldetag: 04.03.2016
(51) Int. Cl.: E03C 1/05

(54) **SANITÄRARMATUR MIT STRICHCODE-SENSOR**
SANITARY FITTING WITH BAR CODE READER
ARMATURE SANITAIRE DOTÉE D'UNE BORNE DE LECTURE POUR CODE-BARRÉ

(30) Priorität: 06.03.2015 DE 102015002782
(43) Veröffentlichungstag der Anmeldung: 07.09.2016
(73) Patentinhaber: Grohe AG, 58675 Hemer (DE)
(72) Erfinder: Schönbeck, Heiko, 58675 Hemer (DE); Jung, Andreas, 58730 Fröndenberg (DE)

(56) Entgegenhaltungen:
- DE-A1- 4 340 933
- US-A1- 2007 204 925

## Beschreibung

Die vorliegende Erfindung betrifft ein Verfahren zur Einstellung einer Sanitärarmatur, die regelmäßig im Zusammenhang mit Spülbecken, Waschbecken, Duschen und/oder Badewannen Verwendung findet. Solche Sanitärarmaturen dienen insbesondere der Bereitstellung eines Mischwassers mit einer gewünschten Mischwassertemperatur.

Aus dem Stand der Technik sind elektronische Sanitärarmaturen mit einer werkseitigen Voreinstellung bekannt. Die werkseitige Voreinstellung der Sanitärarmatur muss häufig auf Wunsch des Kunden oder aufgrund länderspezifischer Anforderungen angepasst werden. Bei der werkseitigen Voreinstellung kann es sich beispielsweise um eine maximale Mischwassertemperatur, eine Begrenzung/ Einstellung der Durchflussmenge und/oder der Durchflusszeit des Mischwassers durch einen Auslauf der Sanitärarmatur handeln. Die Anpassung der Voreinstellung kann bei bekannten Sanitärarmaturen beispielsweise durch das Abdecken eines optischen Sensors erfolgen, wobei eine Änderung der Voreinstellung in Abhängigkeit einer Dauer der Abdeckung des optischen Sensors erfolgt. Nachteilig hieran sind unteranderem die ungenaue oder begrenzte Einstellmöglichkeit sowie die Fehleranfälligkeit. Zudem ist die Anpassung der Voreinstellung durch eine Fernbedienung oder rechnergestützte Softwareanwendungen bekannt. Nachteilig hierbei ist, dass sich jeder Anwender kostenintensive Programmiertools für die Anpassung der Voreinstellungen beschaffen muss.

Aus der DE 43 40 933 A1 ist beispielsweise eine Sanitärarmatur mit einer Detektionseinheit bekannt, mit der Strichcodes von Karten lesbar sind. Durch die Strichcodes sind Programme zur Steuerung von Wasserauslauf- oder Spülfunktionen der Sanitärarmatur aktivierbar oder Parameter der Sanitärarmatur einstellbar. Weiterhin ist aus der US 2.007/204925 A1 eine Sanitärarmatur mit einem Barcodeleser zum Lesen von Benutzerinformationen bekannt.

Aufgabe der Erfindung ist daher, die mit Bezug auf den Stand der Technik geschilderten Probleme zumindest teilweise zu lösen und insbesondere ein Verfahren zur Einstellung einer Sanitärarmatur anzugeben, mit denen die Sanitärarmatur einfach und kostengünstig einstellbar ist und gleichzeitig eine Softwareaktualisierung erfolgen kann.

Diese Aufgaben werden gelöst mit einem Verfahren zur Einstellung einer Sanitärarmatur gemäß den Merkmalen des unabhängigen Patentanspruchs. Eine weitere vorteilhafte Ausgestaltungen der Erfindung ist in dem abhängig formulierten Patentanspruch angegeben. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Eine Sanitärarmatur kann einen Sensor zur Erfassung einer optoelektronisch lesbaren Schrift aufweisen, wobei der Sensor datenleitend mit einem Mikroprozessor zur Auswertung einer in der durch den Sensor erfassten optoelektronischen Schrift enthaltenen Information verbunden ist, sodass die Information zur Einstellung der Sanitärarmatur verwendbar ist.

Die Sanitärarmatur wird insbesondere im Zusammenhang mit Waschbecken, Spülbecken, Duschen und/oder Badewannen verwendet. Die Sanitärarmatur kann einen Armaturenkörper aufweisen, der bevorzugt zumindest teilweise aus Metall und/oder Kunststoff besteht. Die Sanitärarmatur dient insbesondere der Bereitstellung eines Mischwassers mit einer gewünschten Mischwassertemperatur. Hierzu kann die Sanitärarmatur zumindest ein Mischventil aufweisen, mit dem ein Kaltwasser und ein Warmwasser zu dem Mischwasser mit der gewünschten Mischwassertemperatur mischbar sind. Zur Einstellung der Mischwassertemperatur und zum Steuern eines Auslaufs des Mischwassers aus einem Auslauf der Sanitärarmatur kann die Sanitärarmatur einen Stellhebel zur Betätigung des zumindest einen Mischventils aufweisen.

Bei der Sanitärarmatur handelt es sich um eine elektronische Sanitärarmatur, bei der zumindest eine Funktion elektronisch steuerbar ist. Bei der zumindest einen Funktion kann es sich beispielsweise um a) eine voreingestellte (minimale und/oder maximale) Mischwassertemperatur, b) eine voreingestellte (minimale und/oder maximale) Auslaufdauer aus dem Auslauf und/oder c) eine voreingestellte (minimale und/oder maximale) Auslaufmenge des Mischwassers aus dem Auslauf handeln. Weiterhin könnten die Funktionen Betriebsphasen der Sanitärarmatur betreffen, wie beispielsweise die Aktivierung und Deaktivierung einer "Stand-by-Phase" und/oder die Aktivierung und Deaktivierung der Benutzungsphase der Sanitärarmatur, insbesondere betreffend eine Sensitivität der Sanitärarmatur (Erfassungsraum, Abtastraten, etc.).

Die Sanitärarmatur weist zudem einen Sensor zur Erfassung einer optoelektronisch lesbaren Schrift auf. Bei dem Sensor handelt es sich insbesondere um einen optischen Sensor, mit dem die optoelektronisch lesbare Schrift erfassbar beziehungsweise lesbar ist. Zur Erfassung der optoelektronisch lesbaren Schrift ist die optoelektronisch lesbare Schrift insbesondere in einem Sensorbereich des Sensors zu führen. Bei der optoelektronisch lesbaren Schrift handelt es sich insbesondere um einen 2D-Code, beispielsweise nach Art eines Strichcodes oder QR-Codes. Der Strichcode besteht insbesondere aus einer Mehrzahl von verschieden breiten, parallelen Strichen und Lücken. QR-Codes sind beispielsweise aus der EP 0672 994 A1 bekannt. Die optoelektronisch lesbare Schrift dient insbesondere der Abbildung einer Information mit Hilfe von binären Symbolen. Der Sensor ist datenleitend, beispielweise mittels eines Bus-Systems, mit einem Mikroprozessor zur Auswertung einer in der mit dem Sensor erfassten optoelektronischen Schrift enthaltenen Information verbunden. Hierzu ist die optoelektronisch lesbare Schrift durch den Sensor insbesondere in elektrische Signale umsetzbar, die durch den Mikroprozessor auswertbar sind. Bei der in der optoelektronischen Schrift enthaltenen Information handelt es sich insbesondere um Daten zur Einstellung der Sanitärarmatur beziehungsweise zur Änderung einer Voreinstellung der Sanitärarmatur. Dabei handelt es sich um einen Programmcode oder Software zur Softwareaktualisierung. Mit der Information sind insbesondere Daten in einem Speicher der Sanitärarmatur änderbar, der ebenfalls, insbesondere über das Bus-System, mit dem Mikroprozessor datenleitend verbunden ist. Mit der in der optoelektronischen Schrift enthaltenen Information sind insbesondere die bereits zuvor genannten Funktionen der elektronischen Sanitärarmatur einstellbar. Diese Funktionen sind insbesondere durch zumindest ein elektrisch steuerbares Mischventil, wie zum Beispiel ein Magnetventil, und/oder zumindest ein elektrisch steuerbares Durchflussmengenregulierventil, mit dem eine Durchflussmenge des Mischwassers aus dem Auslass steuerbar ist, ausführbar. Hierzu kann der Mikroprozessor datenleitend, insbesondere über das Bussystem, mit dem zumindest einen elektrisch steuerbaren Mischventil und/oder dem zumindest einen elektrisch steuerbaren Durchflussmengenregulierventil datenleitend verbunden sein. Die Sanitärarmatur ist somit ohne Programmiergeräte und ohne Spezialwissen für das Abdecken eines optischen Sensors einstellbar. Die Erfindung macht es möglich, Softwareaktualisierungen durch das nachträgliche Versenden von optoelektronischen Schriftzeichen, beispielsweise per SMS, durchzuführen.

Bei dem Sensor kann es sich um einen Zeilensensor handeln. Bei einem Zeilensensor handelt es sich insbesondere um einen lichtempfindlichen beziehungsweise strahlungsempfindlichen Sensor, der insbesondere eine eindimensionale Anordnung von Fotosensoren umfasst.

Der Zeilensensor kann eine Auflösung 50-500 x 1-50 Pixel und vorzugsweise von 128 x 1 Pixel aufweisen. Diese Anzahl von Pixel ist für die vorliegende Aufgabenstellung bereits vollkommen ausreichend und günstig herzustellen.

Der Sensor kann an einem Armaturengehäuse befestigt sein. Der Sensor kann dabei insbesondere unterhalb eines Auslaufs der Sanitärarmatur angeordnet sein. Die Erfindung betrifft ein Verfahren zur Einstellung einer Sanitärarmatur, das zumindest die folgenden Schritte aufweist:
a) Erfassen einer optoelektronisch lesbaren Schrift mit einem an der Sanitärarmatur befestigten Sensor;
b) Auswerten einer in der optoelektronisch lesbaren Schrift enthaltenen Information; und
c) Einstellen der Sanitärarmatur unter Verwendung der Information;
dadurch gekennzeichnet, dass
die optoelektronisch lesbare Schrift nachträglich versendet wurde und Schritt c) eine Softwareaktualisierung umfasst.

Mit dem vorgeschlagenen Verfahren ist insbesondere die hier vorgeschlagene Sanitärarmatur einstellbar. Dabei können die im Zusammenhand mit der Sanitärarmatur erläuterten technischen Merkmale und Prozesse hier ebenfalls Anwendung finden und umgekehrt.

Zunächst wird gemäß Schritt a) eine nachträglich versendete optoelektronisch lesbare Schrift mit einem an/in der Sanitärarmatur befestigten Sensor erfasst und durch den Sensor insbesondere in ein elektrisches Signal umgewandelt. Hierzu wird die optoelektronisch lesbare Schrift insbesondere in einen Sensorbereich des Sensors geführt. Durch das elektrische Signal kann eine in der optoelektronisch lesbaren Schrift enthaltene Information insbesondere mittels eines Mikroprozessors (ggf. ebenfalls Bestandteil der Sanitärarmatur) ausgewertet werden. Anschließend kann diese Information gemäß Schritt c) neben dem Einstellen der Armatur auch zu einer Softwareaktualisierung der Sanitärarmatur (siehe Funktionen oben, beispielsweise mittels Voreinstellungen bei mindestens einem Ventil der Sanitärarmatur) verwendet werden.

Zudem ist es vorteilhaft, wenn das Einstellen der Sanitärarmatur in Schritt c) ein Programmieren umfasst.

Die Erfindung sowie das technische Umfeld werden nachfolgend anhand der Figur näher erläutert. Es ist darauf hinzuweisen, dass die Figur eine besonders bevorzugte Ausführungsvariante der Erfindung zeigt, diese jedoch nicht darauf beschränkt ist. Es zeigt schematisch:
- Fig. 1:: eine Sanitärarmatur mit einem Sensor.

Die Fig. 1 zeigt eine Sanitärarmatur 1 mit einem Armaturengehäuse 5. Das Armaturengehäuse 5 weist einen Auslass 9 für ein Mischwasser auf. Eine Mischwassertemperatur des Mischwassers und eine Durchflussmenge des Mischwassers aus dem Auslass 9 sind manuell über einen Stellhebel 8 und zusätzlich über ein hier nicht gezeigtes elektrisch steuerbares Mischventil und ein elektrisch steuerbares Durchflussmengenregulierventil steuerbar. In dem Armaturengehäuse 5 ist zudem ein Mikroprozessor 4 angeordnet, der über ein Bussystem 7 datenleitend mit einem Sensor 2 und einem Speicher 6 verbunden ist. Mit dem Sensor 2 ist eine optoelektronisch lesbare Schrift 3 erfassbar und über das Bussystem 7 als elektrische Signale dem Mikroprozessor 4 zuführbar. Eine in der optoelektronischen Schrift 3 enthaltene Information ist durch den Mikroprozessor 4 auswertbar und zur Einstellung der Sanitärarmatur 1 verwendbar. Hierzu können beispielsweise Daten in dem Speicher 6 geändert werden.

Durch die vorliegende Erfindung ist eine Sanitärarmatur besonders einfach und kostengünstig einstellbar.

### Bezugszeichenliste

- 1: Sanitärarmatur
- 2: Sensor
- 3: Optoelektronisch lesbare Schrift
- 4: Mikroprozessor
- 5: Armaturengehäuse
- 6: Speicher
- 7: Bussystem
- 8: Stellhebel
- 9: Auslass

## Patentansprüche

1. Verfahren zur Einstellung einer Sanitärarmatur (1), aufweisend zumindest die folgenden Schritte:
a) Erfassen einer optoelektronisch lesbaren Schrift (3) mit einem an der Sanitärarmatur (1) befestigten Sensor (2);
b) Auswerten einer in der optoelektronisch lesbaren Schrift (3) enthaltenen Information;
c) Einstellen der Sanitärarmatur (1) unter Verwendung der Information;
**dadurch gekennzeichnet, dass**
die optoelektronisch lesbare Schrift (3) nachträglich versendet wurde und Schritt c) eine Softwareaktualisierung umfasst.

2. Verfahren nach Patentanspruch 1, wobei das Einstellen der Sanitärarmatur (1) in Schritt c) ein Programmieren umfasst.

## Claims

1. Method for setting a sanitary fitting (1), having at least the following steps:
a) detection of an optoelectronically readable script (3) with a sensor (2) attached to the sanitary fitting (1);
b) evaluation of an item of information contained in the optoelectronically readable script (3);
c) setting of the sanitary fitting (1) using the information;
**characterised in that**
the optoelectronically readable script (3) has been sent subsequently and step c) comprises a software update.

2. Method according to patent claim 1, wherein the setting of the sanitary fitting (1) in step c) comprises a programming operation.

## Revendications

1. Procédé de réglage d'une robinetterie sanitaire (1) comprenant au moins les étapes suivantes consistant à :
a) détecter des caractères écrits (3) lisibles par des moyens optoélectroniques avec un capteur (2) fixé à la robinetterie sanitaire (1),
b) exploiter une information contenue dans les caractères écrits (3) lisibles par des moyens optoélectroniques,
c) régler la robinetterie sanitaire (1) en utilisant cette information,
**caractérisé en ce que**
les caractères écrits (3) lisibles par des moyens optoélectroniques ont été envoyés ultérieurement, et l'étape c) comprend une actualisation d'un logiciel.

2. Procédé conforme à la revendication 1,
selon lequel le réglage de la robinetterie sanitaire (1) dans l'étape c) comprend une programmation.
